# EUROPÄISCHE PATENTSCHRIFT

(11) **EP 1 520 095 B1**
(45) Veröffentlichungstag und Bekanntmachung des Hinweises auf die Patenterteilung: **02.11.2005**
(21) Anmeldenummer: 03718646.7
(22) Anmeldetag: 03.04.2003
(51) Int. Cl.: F02M 47/02, F02M 57/02, F02M 59/10, F02M 61/04, F02M 63/02

(54) **DRUCKÜBERSETZERSTEUERUNG DURCH BEWEGUNG EINES EINSPRITZVENTILGLIEDES**
CONTROL OF A PRESSURE EXCHANGER BY DISPLACEMENT OF AN INJECTION VALVE MEMBER
COMMANDE D'UN MULTIPLICATEUR DE PRESSION PAR LE MOUVEMENT D'UN ELEMENT D'INJECTEUR

(30) Priorität: 29.06.2002 DE 10229413
(43) Veröffentlichungstag der Anmeldung: 06.04.2005
(73) Patentinhaber: ROBERT BOSCH GMBH, 70442 Stuttgart (DE)
(72) Erfinder: MAGEL, Hans-Christoph, 72793 Pfullingen (DE)
(86) Internationale Anmeldenummer: PCT/DE2003/001100
(87) Internationale Veröffentlichungsnummer: WO 2004/003373

(56) Entgegenhaltungen:
- DE-A- 19 910 970
- DE-A- 19 956 598

## Beschreibung

### Technisches Gebiet

Zur Versorgung von Brennräumen selbstzündender Verbrennungskraftmaschinen mit Kraftstoff können sowohl druckgesteuerte als auch hubgesteuerte Einspritzsysteme eingesetzt werden. Als Kraftstoffeinspritzsysteme kommen neben Pumpe-Düse-Einheiten, Pumpe-Leitung-Düse-Einheiten auch Speichereinspritzsysteme zum Einsatz. Speichereinspritzsysteme (Common Rail) ermöglichen in vorteilhafter Weise, den Einspritzdruck an Last und Drehzahl der selbstzündenden Verbrennungskraftmaschine anzupassen. Zur Erzielung hoher spezifischer Leistungen und zur Reduktion der Emissionen der Verbrennungskraftmaschine ist generell ein möglichst hoher Einspritzdruck erforderlich.

### Stand der Technik

Aus Festigkeitsgründen ist das erreichbare Druckniveau bei heute eingesetzten Speichereinspritzsystemen zur Zeit auf etwa 1600 bar begrenzt. Zur weiteren Drucksteigerung an Speichereinspritzsystemen kommen an Common-Rail-Systemen Druckübersetzer zum Einsatz.

DE 199 10 970 A1 bezieht sich auf eine Kraftstoffeinspritzeinrichtung. Diese Kraftstoffeinspritzeinrichtung weist eine zwischen einem Druckspeicherraum und einem Düsenraum angeordnete Druckübersetzungseinheit auf, deren Druckkammer über eine Druckleitung mit dem Düsenraum verbunden ist. Weiterhin ist eine an den Druckspeicherraum angeschlossene Bypass-Leitung vorgesehen. Die Bypass-Leitung ist direkt mit der Druckleitung verbunden. Die Bypass-Leitung ist für eine Druckeinspritzung verwendbar und ist parallel zur Druckkammer angeordnet, so daß die Bypass-Leitung unabhängig von der Bewegung und Stellung eines verschieblichen Druckmittels der Druckübersetzungseinheit durchgängig ist. Durch diese Maßnahme wird die Flexibilität der Einspritzung erhöht. Ein Differenzraum ist über ein 2/2-Wege-Ventil mit einer Leckageleitung verbindbar und es besteht eine Verbindung vom Differenzraum zum Druckspeicherraum. Der Druckübersetzungseinheit ist eine Ventilanordnung zur Steuerung derselben außerhalb des Injektors an einer beliebigen Stelle zwischen dem Druckspeicherraum und dem Injektor zugeordnet.

DE 100 40 526 A1 betrifft ebenfalls eine Kraftstoffeinspritzeinrichtung. Diese weist eine zwischen einem Druckspeicherraum und einem Düsenraum angeordnete Druckübersetzungseinheit auf, die eine verschiebliche Kolbeneinheit umfaßt, um den Druck des dem Düsenraum zuzuführenden Kraftstoffs zu verstärken. Die Kolbeneinheit weist zur Steuerung der Druckübersetzungseinheit einen Übergang von einem größeren zu einem kleineren Kolbenquerschnitt und einen hierdurch ausgebildeten Differenzraum auf. Der Differenzraum ist über einen Füllpfad mit einem Füllventil an den Druckspeicherraum angeschlossen. Es wird eine Verringerung der Steuermenge während der Ansteuerung der Druckübersetzungseinheit und die Durchführung einer schnellen Rückstellung der Kolbeneinheit erreicht.

Angesichts weiter steigender Anforderungen an die Emissions- und Geräuschentwicklung selbstzündender Verbrennungskraftmaschinen sind weitere Maßnahmen am Einspritzsystem erforderlich, um die in naher Zukunft zu erwartenden verschärften Grenzwerte zu erfüllen.

### Darstellung der Erfindung

Mit der erfindungsgemäß vorgeschlagenen Lösung ist eine Steuerung eines Krafrstoffinjektors eines Kraftstoffeinspritzsystems mit einem Aktor möglich, wodurch der Fertigungsaufwand sowie die Herstellungskosten erheblich gesenkt werden können. Insbesondere ist es mit der erfindungsgemäß vorgeschlagenen Lösung möglich, einen Druckübersetzer unter Verzicht auf einen separaten Steller direkt über die Bewegung eines Einspritzventilglieds, welches in vorteilhafter Weise als eine Düsennadel ausgestaltet ist, zu erreichen. Der Druckübersetzer kann bei der Öffnungsbewegung des Einspritzventilgliedes zugeschaltet werden. Der Druckübersetzer umfaßt eine dessen Arbeitsraum und Steuerraum trennende Kolbeneinheit, an der ein Teilhub einstellbar ist, nach dessen Durchfahren der Druckübersetzer zugeschaltet werden kann. Damit lassen sich hinsichtlich der Auslegung eines Kraftstoffinjektors mit einem Druckübersetzer erhebliche Vorteile erzielen. Es sind beispielsweise mehrfache Voreinspritzungen in den Brennraum einer selbstzündenden Verbrennungskraftmaschine ohne Aktivierung des Druckübersetzers möglich. Es kann demnach eine Voreinspritzung erzeugt werden, die auf einem Druckniveau stattfindet, welches im wesentlichen dem im Innenraum eines Hochdruckspeicherraumes (Common-Rail) herrschenden Druckniveaus entspricht. Nach Durchfahren des an der Kolbeneinheit des Druckübersetzers eingestellten Hubweges kann eine Haupteinspritzung mit aktiviertem Druckübersetzer erzielt werden, wodurch sich während der Haupteinspritzung ein die Emissionen der selbstzündenden Verbrennungskraftmaschinen begünstigendes hohes Druckniveau einstellt, welches höher liegt als dasjenige, welches im Innenraum eines Hochdruckspeicherraumes (Common-Rail) herrscht. Dadurch läßt sich eine bootförmige Einspritzung erzielen, da die erste Einspritzphase (Voreinspritzphase) mit einem niedrigeren Druck stattfindet und anschließend eine Druckerhöhung auf übersetzten Einspritzdruck folgt. Durch die Aktivierung des Druckübersetzers kann während der Haupteinspritzphase ein Druckaufbau bis auf den maximal zulässigen Druck bei in Offenstellung befindlichem Einspritzventilglied erreicht werden. Ferner läßt sich mit der erfindungsgemäß vorgeschlagenen Lösung der Druckübersetzer vor dem Schließen des Einspritzventilgliedes, welches bevorzugt als eine Düsennadel ausgebildet wird, erreichen, wodurch sich Druckspitzen über dem maximalen Einspritzdruck beim Nadelschließen vermeiden lassen. Dies wirkt sich günstig auf die Lebensdauer des Kraftstoffeinspritzsystems an einer selbstzündenden Verbrennungskraftmaschine aus. Ferner läßt sich mit der erfindungsgemäßen Lösung eine einer Haupteinspritzphase nachgeschaltete Nacheinspritzphase unter sehr hohem Einspritzdruck erreichen, wie auch eine abgesetzte Nacheinspritzung, die in einer etwas länger bemessenen Zeitspanne auf die Haupteinspritzung folgt.

### Zeichnung

Anhand der Zeichnung wird die Erfindung nachstehend eingehender beschrieben.

Es zeigt:
- Figur 1: eine Ausführungsvariante eines über ein Einspritzventilglied betätigten Druckübersetzers in einem ersten Zustand,
- Figur 2: die Ausführungsvariante der erfindungsgemäß vorgeschlagenen Lösung gemäß Figur 1 mit einem Druckübersetzer in einem zweiten Zustand,
- Figur 3: eine weitere Ausführungsvariante eines über ein Einspritzventilglied betätigbaren Druckübersetzers mit zwei ineinandergeführten Ventilelementen und
- Figur 4: eine Ausführungsvariante eines über ein Einspritzventilglied betätigten Druckübersetzers mit zwei Ventilelementen, von denen eines federbeaufschlagt gestaltet ist.

### Ausführungsvarianten

Figur 1 ist eine erste Ausführungsvariante eines über ein Einspritzventilglied betätigbaren Druckübersetzers entnehmbar, welches in einem ersten Zustand dargestellt ist, bei dem der Steuerraum des Druckübersetzers vom Rücklauf, d.h. vom Niederdruckbereich des Kraftstoffeinspritzsystems getrennt ist.

Von einer Hochdruckquelle 1 aus, welche beispielsweise als ein Hochdruckspeicherraum (Common-Rail) ausgebildet sein kann, erstreckt sich ein Hochdruckzulauf 2 zu einem Druckübersetzer 3. Der Hochdruckzulauf 2 umfaßt eine Hochdruckleitung 7, in der ein Rückschlagventil 8 aufgenommen sein kann. Parallel zur Hochdruckleitung 7 wird durch den Hochdruckzulauf 2 von der Hochdruckquelle 1 aus ein Parallelzweig 11 beaufschlagt, in dem ein Füllventil 10 aufgenommen sein kann. Zu diesem verläuft ein weiterer Parallelzweig 12, der eine Drosselstelle 13 umfaßt. Der erstgenannte, das Füllventil 10 aufnehmende Parallelzweig mündet ebenso wie der weitere Parallelzweig 12, der die Drosselstelle 13 aufnimmt, in einem Steuerraum 15 des Druckübersetzers 3. Der Druckübersetzer 3 umfaßt darüber hinaus einen Arbeitsraum 14, welcher ebenfalls über den Hochdruckzulauf 2 mit der Hochdruckquelle 1 in Verbindung steht.

Im Druckübersetzer 3 sind der Arbeitsraum 14 sowie der Steuerraum 15 durch eine Kolbeneinheit 17 voneinander getrennt. Die Kolbeneinheit 17 kann sowohl ein- als auch mehrteilig ausgebildet sein und umfaßt einen Abschnitt, der mit einem größeren Durchmesser ausgebildet ist und mit seiner Stirnseite den Arbeitsraum 14 des Druckübersetzers 3 begrenzt, sowie einen demgegenüber mit verringertem Durchmesser ausgebildeten Kolbenteil, dessen untere Stirnseite einen Kompressionsraum 18 des Druckübersetzers 3 begrenzt. Vom Kompressionsraum 18 des Druckübersetzers 3 aus erstreckt sich eine Kompressionsleitung 20, welche sich im weiteren Verlauf mit der Hochdruckzulauf 7, die das Rückschlagventil 8 enthält, vereinigt und zusammen mit dieser in einen Düsenraumzulauf 9 übergeht. Innerhalb des Steuerraums 15 des Druckübersetzers 3 ist ein Federelement 16 aufgenommen, welches eine Unterseite der Kolbeneinheit 17 beaufschlagt und sich am Boden des Steuerraums 15 abstützt. Der Druckübersetzer 3 befindet sich innerhalb des Injektorkörpers 5, wobei der Steuerraum 15 des Druckübersetzers 3 eine Steuerleitung 19 aufweist, die ihrerseits mit einem Ringraum 33 eines Ventilelementes 27 verbunden ist.

Der Düsenzulauf 9, in welchen sowohl die Hochdruckleitung 7 als auch die Kompressionsleitung 20, die sich vom Kompressionsraum 18 aus erstreckt, mündet, mündet an einer Mündungsstelle 37 in einen Düsenraum 36.

Vom Düsenraumzulauf 9 zweigt ein Hochdruckabzweig 22 ab, der ein Zulaufdrosselelement 23 umfaßt. Der Hochdruckabzweig 22 mündet in einen Steuerraum 21 innerhalb eines Düsenkörpers 6 des Kraftstoffinjektors 4. Der Steuerraum 21 ist über ein als 2/2-WegeVentil ausgebildetes Steuerventil 25 druckentlastbar. Zwischen dem Steuerventil 25 (2/2-Wege-Ventil) und dem Steuerraum 21 ist ein Ablaufdrosselelement 24 aufgenommen. Auf der Niederdruckseite des Steuerventils 25 (2/2-Wege-Ventil) verläuft ein niederdruckseitiger Rücklauf 26, der in einen hier nicht dargestellten Kraftstoffbehälter eines Kraftfahrzeuges mündet. Das Steuerventil 25 kann sowohl als Magnetventil als auch als ein Ventil beschaffen sein, welches mit einem Piezoaktor betätigbar ist. Daneben kann das Steuerventil 25 auch ein Servoventil als auch ein direkt betätigbares Ventil sein.

Der in Figur 1 dargestellte Kraftstoffinjektor 4 umfaßt ein Einspritzventilglied 34, welches in vorteilhafter Weise als eine Düsennadel ausgebildet ist. Das Einspritzventilglied 34 ist in der Ausführungsvariante gemäß Figur 1 durch ein einteiliges Ventilelement 27 beaufschlagt, welches als ein Ventilkolben beschaffen sein kann. Die Stirnfläche 29 des einteilig ausgebildeten Ventilelementes 27 begrenzt den Steuerraum 21, der über die Zulaufdrosselstelle 23 befüllbar und über die Ablaufdrosselstelle 24 druckentlastbar ist. Unterhalb des Steuerraumes 21 ist das als Ventilkolben ausgebildete einteilige Ventilelement 27 von einem Ringraum 33 umschlossen, in welchen die Steuerleitung 19 mündet, die den Ringraum 33 mit dem Steuerraum 15 des Druckübersetzers 3 verbindet. Am Ringraum 33 ist eine Steuerkante 31 ausgebildet, die mit einer Steuerkante 30 zusammenwirkt, die am einteilig ausgebildeten Ventilelement 27 ausgeführt ist. In der Darstellung gemäß Figur 1 sind die Steuerkanten 30 bzw. 31 um einen Hubweg h₁, vgl. Bezugszeichen 32, in Überdeckung. Unterhalb des einteilig ausgebildeten Ventilelements 27 ist innerhalb des Düsenkörpers 6 ein weiterer hydraulischer Raum ausgebildet, von welchem ebenfalls ein zweiter niederdruckseitiger Rücklauf 26.2 zum in Figur 1 nicht dargestellten Kraftstoffbehälter des Kraftfahrzeuges abzweigt.

Der Düsenraumzulauf 9 beaufschlagt den Düsenraum 36 des Kraftstoffinjektors 4 innerhalb des Düsenkörpers 6 mit unter hohem Druck stehenden Kraftstoff, so daß sich an einer an der Umfangsfläche des Einspritzventilglieds 34 ausgebildeten Druckschulter 35 eine in Öffnungsrichtung wirkende hydraulische Kraft einstellt. Vom Düsenraum 36 innerhalb des Düsenkörpers 6 erstreckt sich ein Ringspalt 38 zu einem brennraumseitigen Sitz 40 des Einspritzventilgliedes 34. Unterhalb des brennraumseitigen Sitzes 40 sind Einspritzöffnungen 39 angeordnet, die beispielsweise als ringförmige Lochreihen, als ein oder mehrere konzentrisch zueinander verlaufende Lochkreise ausgebildet sein können. In der in Figur 1 dargestellten Position des Einspritzventilgliedes 34 werden die Einspritzöffnungen 39 durch das in den brennraumseitigen Sitz 40 gefahrene Einspritzventilglied 34 verschlossen, so daß kein Kraftstoff in einen Brennraum 41 der selbstzündenden Verbrennungskraftmaschine gelangen kann. Die Schließstellung des Einspritzventilglieds 34 in Bezug auf die Einspritzöffnungen 39 ist in der Darstellung gemäß Figur 1 mit Bezugszeichen 42 gekennzeichnet. In dieser Position des Einspritzventilgliedes 34 findet keine Einspritzung von Kraftstoff in den Brennraum 41 der selbstzündenden Verbrennungskraftmaschine statt.

Entsprechend der Zylinderzahl der selbstzündenden Verbrennungskraftmaschine umfaßt das Kraftstoffeinspritzsystem eine Anzahl von Kraftstoffinjektoren 4, wobei jeder der Kraftstoffinjektoren 4 einen Druckübersetzer 3 umfaßt sowie jedem Kraftstoffinjektor 4 ein Steuerventil 25 zugeordnet ist. Im in Figur 1 dargestellten Arbeitszustand, d.h. verschlossenen Einspritzöffnungen 42, befindet sich das Steuerventil 25, welches bevorzugt als 2/2-Wege-Steuerventil ausgestaltet ist, in seiner Schließstellung, d.h. der Steuerraum 21 des Einspritzventilgliedes 34 und der niederdruckseitige Rücklauf 26 sind voneinander getrennt. Durch die Überdeckung der Steuerkante 31 am Düsenkörper 6 und der Steuerkante 30 am einteiligen Ventilelement 27 ist die durch die Steuerkanten 30 bzw. 31 gebildete Schieberdichtung geschlossen. Das Einspritzventilglied 34 befindet sich in seiner die brennraumseitigen Einspritzöffnungen 39 verschließenden Stellung 42, die Kolbeneinheit 17 des Druckübersetzers 3 ist druckausgeglichen, so daß keine Druckverstärkung stattfindet. In diesem in Figur 1 dargestellten Zustand ist das Füllventil 10 in der ersten Parallelleitung 11, die vom Hochdruckzulauf 2 abzweigt, geöffnet und die Kolbeneinheit 17 des Druckübersetzers 3 befindet sich in ihrer Ausgangslage. Der im Innenraum eines Hochdruckspeicherraumes (Common-Rail) herrschende Druck, um ein Beispiel für eine Hochdruckquelle 1 zu nennen, steht über das geöffnete Füllventil 10 am Rückraum 15 des Druckübersetzers 3 an und gelangt über das in der Hochdruckleitung 7 aufgenommene Rückschlagventil 8 zum Steuerraum 21 des Kraftstoffinjektors 4 sowie zu dessen Düsenraum 36. In diesem Betriebszustand kann zu jeder Zeit eine Einspritzung mit dem in der Hochdruckquelle 1 herrschenden Druckniveau, dem Rail-Druck-Niveau, stattfinden.

Wird das Steuerventil 25, welches bevorzugt als 2/2-Wege-Ventil ausgebildet werden kann, hingegen in seine Öffnungsstellung geschaltet, erfolgt eine Druckentlastung des Steuerraumes 21 über die Ablaufdrossel 24 in den ersten niederdruckseitigen Rücklauf 26.1 auf die Niederdruckseite des Kraftstoffinjektors 4. Aufgrund des absinkenden Druckes im Steuerraum 21 des Kraftstoffinjektors 4 überwiegen die an der Druckschulter 35 des Einspritzventilgliedes 34 angreifenden hydraulischen Kräfte und das Einspritzventilglied 34 öffnet. Es beginnt eine Einspritzung von Kraftstoff durch die brennraumseitigen Einspritzöffnungen 39 in den Brennraum 41 der selbstzündenden Verbrennungskraftmaschine auf dem Druckniveau, welches die Hochdruckquelle 1 zur Verfügung stellt. Aufgrund der Serienschaltung des einteiligen Ventilelementes 27 mit dem Einspritzventilglied 34 fährt das einteilige Ventilelement 27 bei einer Öffnungsbewegung des Einspritzventilgliedes 34 mit seiner Stirnseite 29 in den Steuerraum 21 des Kraftstoffinjektors 4 ein. Wird bei dieser Hubbewegung der Hubweg h₁ (Bezugszeichen 32) überschritten, sind die Steuerkanten 30 bzw. 31 nicht mehr in dem in Figur 1 dargestellten, d.h. in ihrem überdeckten, Zustand, sondern offen, so daß die Schieberdichtung geöffnet steht. Dadurch wird der Steuerraum 15 des Druckübersetzers 3 über die Steuerleitung 19, die den Steuerraum 15 mit dem Ringraum 33 verbindet, mit dem zweiten niederdruckseitigen Rücklauf 26.2 verbunden. Da der Steuerraum 15 des Druckübersetzers 3 nunmehr in den Niederdruck druckentlastet wird und Füllventil 10 schließt, ist die Kolbeneinheit 17 des Druckübersetzers 3 nicht mehr druckausgeglichen, so daß der Druck innerhalb des Arbeitsraumes 14 des Druckübersetzers 3 überwiegt und die Kolbeneinheit 17 mit ihrer unteren Stirnseite in den Kompressionsraum 18 einfährt. Entsprechend der Druckflächenverhältnisse an der Kolbeneinheit 17 des Druckübersetzers 3, fährt die Kolbeneinheit 17 in den Kompressionsraum 18 ein, so daß über die Kompressionsraumleitung 20, die zusammen mit der Hochdruckleitung 7 von der Hochdruckquelle 1 aus in den Düsenzulauf 9 mündet, im Düsenraum 36 ein übersetzter, d.h. höherer Druck ansteht, als ihn die Hochdruckquelle 1 allein aufzubringen vermag. Der Kraftstoff im Kompressionsraum 18 wird beim Einfahren der Kolbeneinheit 17 mit ihrer unteren Stirnseite in diesen verdichtet, so daß über den Düsenzulauf 9 im Düsenraum 36 ein höherer, d.h. übersetzter Druck ansteht.

Die Einspritzung erfolgt ab der Überschreitung des Hubweges h₁ (vgl. Bezugszeichen 32) mit einem übersetzten, d.h. höheren Druck. Dadurch läßt sich eine bootförmige Einspritzung erzielen. Die erste Einspritzphase, so zum Beispiel die Voreinspritzphase, erfolgt auf dem Druckniveau, welches die beispielsweise als Hochdruckspeicherraum (Common-Rail) ausgebildete Hochdruckquelle 1 zur Verfügung steht, woran sich eine weitere Einspritzphase auf einem wesentlich höheren Einspritzdruckniveau anschließt, welches sich durch die Druckflächenverhältnisse an der Kolbeneinheit 17 des Druckübersetzers 3 ergibt und über die Kompressionsraumleitung 20 im Düsenraum 36 im Düsenkörper 6 des Kraftstoffinjektors 4 ansteht.

Figur 2 zeigt die Ausführungsvariante eines Kraftstoffinjektors gemäß Figur 1 mit einem Druckübersetzer in einem zweiten Zustand.

In Figur 2 ist dargestellt, daß die gehäuseseitige Steuerkante 31 im Düsenkörper 6 sowie die Steuerkante 30 des einteiligen Ventilelements 27 außer Überdeckung sind, wodurch sich eine niederdruckseitige Verbindung 50 zwischen dem Steuerraum 15 des Druckübersetzers 3 über die Steuerleitung 19, die in den Ringraum 33, welcher das einteilig ausgebildete Ventilelement 27 umgibt, einstellt. Der Steuerraum 15 wird auf diese Weise über den zweiten niederdruckseitigen Rücklauf 26.2 entlastet, so daß die Kolbeneinheit 17 aufgrund des im Arbeitsraum 14 des Druckübersetzers 3 herrschenden Druckes das im Kompressionsraum 18 des Druckübersetzers 3 enthaltene Kraftstoffvolumen verdichtet und über die Kompressionsraumleitung 20, den Düsenzulauf 9 in den Düsenraum 36 des Düsenkörpers 6 fördert. Das Einspritzventilglied 34 des Kraftstoffinjektors 4 befindet sich nunmehr in seiner aufgefahrenen Position 51, d.h. seiner Offenstellung, so daß Kraftstoff entsprechend des druckübersetzten erhöhten Druckniveaus über den Düsenraum 36, den Ringspalt 38 und die freigegebenen Einspritzöffnungen 39 mit sehr hohem Druck in den Brennraum 41 der selbstzündenden Verbrennungskraftmaschine eingespritzt wird.

Zum Beenden der Einspritzung wird das Steuerventil 25, welches bevorzugt als 2/2-WegeVentil ausgebildet ist, geschlossen, so daß sich im Steuerraum 21 des Einspritzventilgliedes 34 ein Druckaufbau einstellt. Aufgrund der Beaufschlagung der Stirnseite 29 des einteiligen Ventilelements 27 bewegt sich das mit diesem zusammenarbeitende Einspritzventilglied 34 in Schließrichtung. Bei Erreichen der Steuerkante 31 am Düsenkörper 6 erfolgt eine Überdeckung der Steuerkanten 30 bzw. 31 miteinander, so daß die durch diese gebildete Schieberdichtung geschlossen wird. Dadurch wird die Verbindung des Steuerraums 15 über die Steuerleitung 19 und den Ringraum 33 in den niederdruckseitigen Rücklauf 26 verschlossen und der Druckübersetzer 3 somit deaktiviert. Das Einspritzventilglied 34 bewegt sich weiter in seinen brennraumseitigen Sitz 40 und verschließt dadurch zu einem späteren Zeitpunkt die in den Brennraum 41 der selbstzündenden Verbrennungskraftmaschine mündenden Einspritzöffnungen 39. Da der Druckübersetzer 3 bereits deaktiviert ist, werden Druckspitzen, die beim Schließen des Einspritzventilgliedes 34 auftreten, kompensiert.

Durch den Hubweg h₁ (Bezugszeichen 32) und die Schließgeschwindigkeit des Einspritzventilgliedes 34 und des Ventilelementes 27 läßt sich der Abschaltzeitpunkt des Druckübersetzers 3, d.h. der Zeitpunkt der Überdeckung der Steuerkanten 30 bzw. 31, optimal auf das Ende der jeweiligen Einspritzphase abstimmen. Bei kleinen Einspritzmengen wie zum Beispiel im Rahmen einer Voreinspritzung, kann das Einspritzventilglied 34, welches bevorzugt als eine Düsennadel beschaffen ist, nicht vollständig entlang des gesamten Hubweges h₁ (Bezugszeichen 32) geöffnet werden, so daß der Druckübersetzer 3 deaktiviert bleibt. Somit lassen sich beliebig viele Voreinspritzungen ohne aktivierten Druckübersetzer 3 realisieren. Das Druckniveau im Rahmen der Voreinspritzung zur Konditionierung des im Brennraum 41 enthaltenen Verbrennungsgemisches liegt im Rahmen dieser Voreinspritzungen auf dem Druckniveau, welches die Hochdruckquelle 1, zum Beispiel ein Hochdruckspeicherraum (Common-Rail) zur Verfügung stellt und nicht auf dem durch den Druckübersetzer 3 erreichbaren erhöhten Druckniveau. Die Anzahl und die Dauer der jeweiligen Voreinspritzphasen sowie die Dauer der Haupteinspritzung auf einem erhöhten Druckniveau kann durch die Ansteuerzeit des Steuerventils 25 eingestellt werden.

Aus der Darstellung gemäß Figur 3 geht eine weitere Ausführungsvariante eines über ein Einspritzventilglied betätigten Druckübersetzers mit zwei ineinandergeführten Ventilelementen hervor.

Auch der in Figur 3 dargestellte Ksaftstoffinjektor 4 zur Kraftstoffversorgung einer selbstzündenden Verbrennungskraftmaschine umfaßt einen im Injektorkörper 5 integrierten Druckübersetzer 3. Von einer Hochdruckquelle 1 werden über einen Hochdruckzulauf 2 eine Hochdruckleitung 7, ein erster Parallelzweig 11 sowie ein weiterer Parallelzweig 12 sowie der Arbeitsraum 14 des Druckübersetzers 3 beaufschlagt. Im ersten Parallelzweig 11 ist ein Füllventil 10, im weiteren Parallelzweig 12 eine Drosselstelle 13 aufgenommen. In der Hochdruckleitung 7 ist ein Rückschlagventil 8 aufgenommen.

Der Druckübersetzer 3 gemäß der weiteren Ausführungsvariante in Figur 3 umfaßt analog zum in Figur 1 dargestellten Druckübersetzer 3 eine Kolbeneinheit 17, die den Arbeitsraum 14 vom Steuerraum 15 trennt. Mit der Unterseite der Kolbeneinheit 17 wird der Kompressionsraum 18 im Injektorkörper 5 des Druckübersetzers 3 beaufschlagt, von dem die Kompressionsraumleitung 20 zum Düsenraumzulauf 9 abzweigt und sich mit der Hochdruckleitung 7 von der Hochdruckquelle 1 vereinigt.

Im Unterschied zu in den Figuren 1 und 2 dargestellten Ausführungsvariante der erfindungsgemäß vorgeschlagenen Lösung, ist das Einspritzventilglied 34 gemäß der Darstellung in Figur 3 von einem mehrteiligen Ventilelement 28 beaufschlagt. Das mehrteilige Ventilelement 28 umfaßt ein erstes Ventilelement 28.1 sowie ein dieses umgebendes weiteres, zweites Ventilelement 28.2. Das erste Ventilelement 28.1 sowie das weitere Ventilelement 28.2 können kolbenförmig ausgebildet werden. Eine Ringfläche 60 am zweiten Ventilelement 28.2 begrenzt teilweise den Steuerraum 21. Im zweiten Ventilelement 28.2 ist eine Öffnung 61 ausgebildet, über welche eine Stirnseite 62 des ersten Ventilelements 28.1 mit dem im Steuerraum 21 herrschenden Druck beaufschlagbar ist. Gemäß dieser Ausführungsvariante ist zwischen dem inneren, ersten Ventilelement 28.1, d.h. dessen Stirnseite 62, und einem Bund an der Öffnung 61 im zweiten Ventilelement 28.2 des mehrteiligen Ventilelements 28 ein Hubweg h₁ (Bezugszeichen 32) eingestellt. Am zweiten Ventilelement 28.2 befindet sich die Steuerkante 30, die mit einem Sitz eines Ventilraumes 63 zusammenarbeitet. In den Ventilraum 63 mündet oberhalb des Sitzes die Steuerleitung 19 vom Steuerraum 15 des Druckübersetzers 3. Vom Ventilraum 63 zweigt eine erste Rücklaufleitung 64 zur Niederdruckseite des Kraftstoffversorgungssystems ab. Am ersten Ventilelement 28.1 ist ein Kolbenfortsatz 66 ausgebildet, welcher einen geringeren Durchmesser als der Kolbenteil des ersten Ventilelements 28.1 aufweist. Der Kolbenfortsatz 66 durchsetzt einen weiteren, unterhalb des Ventilraums 63 im Düsenkörper 6 angeordneten Hohlraum, in welchem eine Schließfeder 67 aufgenommen ist. Die Stirnseite des Kolbenfortsatzes 66 liegt an der Stirnseite des bevorzugt als Düsennadel ausgebildeten Einspritzventilgliedes 34 an.

Bei Druckentlastung des Steuerraums 21 durch das bevorzugt als 2/2-Wege-Ventil ausgebildete Steuerventil 25 und gleichzeitiger Beaufschlagung des Düsenraums 36 des Einspritzventilgliedes 34, stellt sich über den Düsenraumzulauf 9 im Düsenraum 36 eine die Druckschulter 35 des Einspritzventilgliedes 34 beaufschlagende hydraulische Kraft ein. Das Einspritzventilglied 34 öffnet, so daß sich beispielsweise eine Voreinspritzung über die Einspritzöffnung 39 in einen hier nicht dargestellten Brennraum einer Verbrennungskraftmaschine erzielen läßt. Die Voreinspritzung findet jedoch nur auf dem Druckniveau statt, welches in der Hochdruckquelle 1 anliegt, da der Druckübersetzer 3 zu diesem Zeitpunkt noch nicht aktiviert ist. Bei weiterer Druckentlastung des Steuerraums 21 fährt die Stirnseite 62 des innenliegend angeordneten, ersten Ventilelements 28.1 an den bundförmigen Anschlag des zweiten, außenliegenden Ventilelements 28.2 an und nimmt das außenliegende, zweite Ventilelement 28.2 in Öffnungsrichtung mit. Dadurch gibt die Steuerkante 30 am Außenumfang des zweiten Ventilelements 28.2 die Verbindung des Steuerraums 15 über die Steuerleitung 19 und den Ventilraum 63 in die erste Rücklaufleitung 64 frei, so daß eine Druckentlastung des Steuerraums 15 des Druckübersetzers 3 stattfindet. Die Kolbeneinheit 17 des Druckübersetzers 3 fährt demnach in den Kompressionsraum 18 ein, so daß über die Kompressionsraumleitung 20, den Düsenraumzulauf 9 an der Mündungsstelle 37 unter erhöhten Druck stehender Kraftstoff in den Düsenraum 36 im Düsenkörper 6 geleitet wird. Es kann nunmehr eine auf einem entsprechend der Druckverstärkung des Druckübersetzers 3 erhöhten Druckniveau liegende Folgeeinspritzung in den Brennraum der selbstzündenden Verbrennungskraftmaschine erfolgen. Die in Figur 3 dargestellte, weitere Ausführungsvariante eines erfindungsgemäßen Kraftstoffinjektors umfaßt neben der ersten Rücklaufleitung 64, die vom Ventilraum 63 abzweigt, eine zweite Rücklaufleitung 65 in den Niederdruckbereich des Kraftstoffversorgungssystems, welcher vom das Schließfederelement 67 aufnehmenden Hohlraum oberhalb des Einspritzventilgliedes 34 aus abzweigt. Die Anschlagstelle, ab welcher die Stirnseite 62 des innenliegenden, ersten Ventilelements 28.1 an das außenliegende, zweite Ventilelement 28.2 anschlägt und dieses bei weiterer Druckentlastung des Steuerraums 21 in Öffnungsrichtung mitnimmt, ist in der Darstellung gemäß Figur 3 mit Bezugszeichen 68 identifiziert.

Die übrigen, vorstehend nicht einzeln beschriebenen Komponenten des Kraftstoffinjektors 4 gemäß der in Figur 3 dargestellten Ausführungsvariante, entsprechen im wesentlichen den Komponenten, die in der Ausführungsvariante des erfindungsgemäßen Kraftstoffinjektors gemäß Figur 1 und 2 bereits beschrieben wurden.

Figur 4 zeigt eine Ausführungsvariante eines über ein Einspritzventilglied betätigten Druckübersetzers mit zwei Ventilelementen, von denen eines federbeaufschlagt gestaltet ist.

Von der Hochdruckquelle 1 aus erstreckt sich der Hochdruckzulauf 2 sowohl über einen Hochdruckleitungszweig 7, der ein Rückschlagventil 8 enthält als auch über einen ersten Parallelzweig 11 und einen weiteren Parallelzweig 12 zum Steuerraum 15 des Druckübersetzers 3. Darüber hinaus beaufschlagt die Hochdruckquelle 1, zum Beispiel ein Hochdruckspeicherraum (Common-Rail), den Arbeitsraum 14 des Druckübersetzers 3 direkt. Der Arbeitsraum 14 und der Steuerraum 15 des Druckübersetzers 3 sind über eine Kolbeneinheit 17 voneinander getrennt, wobei die dem Arbeitsraum 14 zuweisende Stirnfläche der Kolbeneinheit 17 einen größeren Durchmesser aufweist, als diejenige Stirnseite der Kolbeneinheit 17, welche den Kompressionsraum 18 des Druckübersetzers 3 begrenzt. Vom Kompressionsraum 18 innerhalb des Injektorkörpers 5 des Kraftstoffinjektors 4 erstreckt sich eine Kompressionsraumleitung 20, die sich mit der das Rückschlagventil 8 aufnehmenden Hochdruckleitung 7 vereinigt und in den Düsenraumzulauf 9 übergeht.

Der Steuerraum 21 innerhalb des Kraftstoffinjektors 4 wird über einen Hochdruckabzweig 22 mit Zulaufdrosselstelle 23 druckbeaufschlagt und ist über eine Ablaufdrosselstelle 24 bei Betätigung eines Steuerventils 25 in den niederdruckseitigen Rücklauf 26 druckentlastbar.

Auch in der in Figur 4 dargestellten Ausführungsvariante des Kraftstoffinjektors 4 kommt ein mehrteilig ausgebildetes Ventilelement 28 zum Einsatz. Das mehrteilig ausgebildete Ventilelement 28, welches das Einspritzventilglied 34 im Düsenkörper 6 des Kraftstoffinjektors 4 beaufschlagt, umfaßt ein erstes Ventilelement 28.1, dessen Stirnseite 62 den Steuerraum 21 begrenzt. Das erste Ventilelement 28.1 umfaßt einen Kolbenfortsatz 66, der mit seiner unteren Stirnseite an der Stirnseite des Einspritzventilgliedes 34 anliegt. Das erste Ventilelement 28.1 ist von einem zweiten, weiteren Ventilelement 28.2 umschlossen, wobei sich zwischen dem ersten Ventilelement 28.1 und dem zweiten Ventilelement 28.2 ein Durchgangsspalt 72 einstellt. Im Unterschied zur in Figur 3 dargestellten Ausführungsvariante begrenzt das zweite Ventilelement 28.2 nicht den Steuerraum 21, sondern ist unterhalb des ersten Ventilelements 28.1 angeordnet und an seiner Ringfläche 60 von einem Federelement 70 beaufschlagt. Das Federelement 70 stützt sich an der Oberseite 71 des Ventilraumes 63 im Düsenkörper 6 des Kraftstoffinjektors 4 ab.

Durch das im Ventilraum 63 angeordnete Federelement 70 wird das zweite, hülsenförmig ausgebildete Ventilelement 28.2 mit seiner Steuerkante 30 in seine Schließstellung gedrückt, so daß der Ventilsitz zwischen Steuerkante 30 und Gehäusekante 31 des Ventilraums 63 in Ruhestellung geschlossen ist und der Druckübersetzer 3 deaktiviert ist. Da der Sitz durch die Steuerkanten 30 am zweiten Ventilelement 28.2 und die Steuerkante 31 am Ventilraum 63 geschlossen ist, ist eine Druckentlastung des Steuerraums 15 über die Leitung 19 in den Ventilraum 63 nicht möglich, so daß sich die Kolbeneinheit 17 zwischen dem Arbeitsraum 14 und dem Steuerraum 15 des Druckübersetzers 3 in ihrer Ausgangsstellung befindet. Zur Erhöhung der Schließkraft auf die Steuerkante 30 kann eine schließende hydraulische Druckkraft durch eine entsprechende Druckstufe innerhalb des Ventilraumes 63 erzeugt werden.

Nach Ansteuerung des Steuerventils 25, welches bevorzugt als 2/2-Wege-Ventil ausgebildet ist, erfolgt eine Druckentlastung des Steuerraums 21, so daß das erste Ventilelement 28.1 mit seiner Stirnseite 62 in diesen einfährt. Wird der Steuerraum 21 oberhalb der Stirnseite 62 des ersten Ventilelements 28.1 solange druckentlastet, daß die Stirnseite des Einspritzventilgliedes 34 an der unteren Ringfläche des zweiten Ventilelements 28.2 anschlägt, d.h. wird der Hubweg h₁ (Bezugszeichen 32) überschritten, wird der Druckübersetzer 3 durch das Einspritzventilglied 34 aktiviert, da aufgrund der an der Druckschulter 35 angreifenden hydraulischen Kraft im Düsenraum 36 der Dichtsitz zwischen den Steuerkanten 30 am zweiten Ventilelement 28.2 und an der Steuerkante 31 des Ventilraumes 63 geöffnet wird und ein Druckabbau im Steuerraum 15 des Druckübersetzers 3 über die Leitung 19 in den ersten niederdruckseitigen Rücklauf 64 erfolgen kann. Dadurch steht im Düsenraum 36 der im Kompressionsraum 18 des Druckübersetzers 3 verdichtete Kraftstoff über die Kompressionsraumleitung 20 dem Düsenraumzulauf 9 an der Mündungsstelle 37 des Düsenraumzulaufs 9 in den Düsenraum 36 an. Mit der in Figur 4 dargestellten Lösung lassen sich bei entsprechender Druckentlastung des Steuerraums 21 des Einspritzventilgliedes 34 in bestimmten Grenzen, d.h. so daß der Auffahrweg des Einspritzventilgliedes 34 unterhalb des Hubweges h₁ (Bezugszeichen 32) liegt, Voreinspritzphasen auf dem in der Hochdruckquelle 1 herrschenden Druckniveau darstellen, wobei ab einer weiter anhaltenden Druckentlastung des Steuerraums 21 über das Einspritzventilglied 34 eine Aktivierung des Druckübersetzers 3 erfolgt, und eine Haupteinspritzphase mit Rate-Shaping auf einem erhöhten Druckniveau realisiert werden kann. Entsprechend des Ansteuerzyklus' des Steuerventils 25 können ein oder mehrere Voreinspritzphasen vorgenommen werden, allein abhängig von den Ansteuerzeiten und dem Ansteuerungsprogramm des Steuerventils 25, welches bevorzugt als 2/2-Wege-Ventil ausgebildet werden kann. Mit den erfindungsgemäß vorgeschlagenen Ausführungsvarianten gemäß der Figuren 1 und 2 bzw. 3 und 4 kann eine Einspritzung von Kraftstoff in den Brennraum 41 einer selbstzündenden Verbrennungskraftmaschine unterhalb eines Nadelhubes h₁ (Bezugszeichen 32) mit einem ersten Druckniveau erfolgen, welches beispielsweise dem Druckniveau einer Hochdruckquelle 1 entspricht. Ab Überschreiten eines Hubweges h₁ (Bezugszeichen 32) erfolgt eine durch das Einspritzventilglied 34 bewirkte Aktivierung eines Druckübersetzers 3, so daß eine Folgeeinspritzung auf einem erhöhten Druckniveau sich anschließt Dies erlaubt einerseits eine bootförmig verlaufende Einspritzung, da die erste Einspritzphase (Voreinspritzung) auf einem niedrigeren Druckniveau stattfindet als die sich anschließende Haupteinspritzung. Durch die Aktivierung des Druckübersetzers 3 durch die vertikale Hubbewegung des Einspritzventilgliedes 34 erfolgt das Anliegen eines erhöhten Druckniveaus genau dann, wenn dieses gemäß des Verbrennungsfortschrittes im Brennraum 41 der selbstzündenden Verbrennungskraftmaschine prozesstechnisch erforderlich ist. Bei kleinen Einspritzmengen kann eine Voreinspritzung das Einspritzventilglied 34 durch eine kontrollierte Druckentlastung des Steuerraums 21 hinsichtlich seiner Entlastungsdauer nicht bis zum Erreichen des Hubweges h₁ (Bezugszeichen 32) erfolgen, so daß der Druckübersetzer 3 deaktiviert bleibt. Es sind demnach mit der erfindungsgemäß vorgeschlagenen Lösung beliebig viele Voreinspritzungen auf einem im Vergleich zum aktivierten Druckübersetzer 3 geringen Druckniveau möglich, wobei der Kraftstoffinjektor 4 gemäß der erfindungsgemäß vorgeschlagenen Lösung lediglich mit einem Steuerventil 25 betreibbar ist.

### Bezugszeichenliste

- 1: Hochdruckquelle (Common-Rail)
- 2: Hochdruckzulauf
- 3: Druckübersetzer
- 4: Kraftstoffinjektor
- 5: Injektorkörper
- 6: Düsenkörper
- 7: Hochdruckleitung
- 8: Rückschlagventil
- 9: Abzweigen Düsenraumzulauf
- 10: Füllventil
- 11: erster Parallelzweig
- 12: weiterer Parallelzweig
- 13: Drosselstelle
- 14: Arbeitsraum
- 15: Steuerraum
- 16: Federelement
- 17: Kolbeneinheit
- 18: Kompressionsraum
- 19: Steuerleitung für Steuerraum
- 20: Kompressionsraumleitung
- 21: Steuerraum
- 22: Hochdruckabzweig zum Steuerraum
- 23: Zulaufdrosselstelle
- 24: Ablaufdrosselstelle
- 25: Steuerventil (2/2-Wege-Ventil)
- 26.1: erster niederdruckseitiger Rücklauf
- 26.2: zweiter niederdruckseitiger Rücklauf
- 27: einteiliges Ventilelement
- 28: mehrteiliges Ventilelement
- 28.1: erstes Ventilelement
- 28.2: zweites Ventilelement
- 29: Stirnfläche einteiliges Ventilelement
- 30: Steuerkante Ventilelement
- 31: Steuerkante Gehäuse
- 32: Hubweg h₁
- 33: Ringraum Ventilelement
- 34: Einspritzventilglied
- 35: Druckschulter
- 36: Düsenraum
- 37: Mündungsstelle Düsenraumzulauf
- 38: Ringspalt
- 39: Einspritzöffnung
- 40: brennraumseitiger Sitz
- 41: Brennraum
- 42: verschlossene Einspritzöffnung

- 50: niederdruckseitige Verbindung
- 51: Einspritzventilglied 34 (aufgefahrene Position)
- 52: freigegebene Einspritzöffnungen

- 60: Ringfläche zweites Ventilelement
- 61: Durchgangsöffnung
- 62: Stirnseite erstes Ventilelement
- 63: Ventilraum
- 64: erste Rücklaufleitung
- 65: zweite Rücklaufleitung
- 66: Kolbenfortsatz
- 67: Schließfeder
- 68: Anschlag erstes Ventilelement am zweiten Ventilelement

- 70: Federelement für zweites Ventilelement
- 71: Anschlag Federelement
- 72: Überströmspalt

## Patentansprüche

1. Vorrichtung zum Einspritzen von Kraftstoff in einen Brennraum (41) einer Verbrennungskraftmaschine mit einem Injektorkörper (5, 6), in welchem ein Einspritzventilglied (34) aufgenommen ist, das über Druckbeaufschlagung/Druckentlastung eines Steuerraumes (21) betätigbar ist, was über ein Steuerventil (25) bewirkt wird und mit einem Druckübersetzer (3), der eine einen Arbeitsraum (14) und einen Steuerraum (15) trennende Kolbeneinheit (17) umfaßt, die einen Kompressionsraum (18) beaufschlagt, der mit einem das Einspritzventilglied (34) umgebenden Düsenraum (36) in Verbindung (9, 20) steht, **dadurch gekennzeichnet, daß** die Druckbeaufschlagung (2, 11, 12)/Druckentlastung (19, 26, 64) des Steuerraumes (15) des Druckübersetzers (3) abhängig von der Hubbewegung des Einspritzventilgliedes (34) erfolgt.

2. Vorrichtung zum Einspritzen von Kraftstoff gemäß Anspruch 1, **dadurch gekennzeichnet, daß** dem Einspritzventilglied (34) ein Ventilelement (27, 28) zugeordnet ist, welches innerhalb eines hydraulischen Raumes (33, 63) bewegbar ist, in den eine Steuerleitung (19) vom Steuerraum (15) des Druckübersetzers (3) mündet.

3. Vorrichtung zum Einspritzen von Kraftstoff gemäß Anspruch 2, **dadurch gekennzeichnet, daß** das innerhalb des hydraulischen Raumes (33, 63) angeordnete Ventilelement (27, 28) die den brennraumseitigen Einspritzöffnungen (39) abgewandte Stirnseite des Einspritzventilgliedes (34) beaufschlagt.

4. Vorrichtung zum Einspritzen von Kraftstoff gemäß Anspruch 2, **dadurch gekennzeichnet, daß** das Ventilelement (27, 28) mit einer hydraulisch beaufschlagbaren Fläche (29, 60, 62) in einen das Einspritzventilglied (34) druckbeaufschlagenden Steuerraum (21) hineinragt.

5. Vorrichtung zum Einspritzen von Kraftstoff gemäß Anspruch 2, **dadurch gekennzeichnet, daß** das Ventilelement (27) einteilig ausgebildet ist und eine Steuerkante (30) aufweist, die mit einer Steuerkante (31) am hydraulischen Raum (33) eine Schieberdichtung bildet.

6. Vorrichtung zum Einspritzen von Kraftstoff gemäß Anspruch 2, **dadurch gekennzeichnet, daß** vom hydraulischen Raum (33, 63) eine Rücklaufleitung (26.2, 64) in den Niederdruckbereich abzweigt.

7. Vorrichtung zum Einspritzen von Kraftstoff gemäß der Ansprüche 5 und 6, **dadurch gekennzeichnet, daß** bei einer durch Druckentlastung des Steuerraumes (21) ausgelösten Hubbewegung des Einspritzventilgliedes (34), die kleiner als ein Hubweg h₁ (32) - der Überdeckung der Steuerkanten (30, 31) - ist, die Schieberdichtung (30, 31) geschlossen bleibt und eine Einspritzung von Kraftstoff in einen Brennraum (41) auf einem ersten Druckniveau erfolgt.

8. Vorrichtung zum Einspritzen von Kraftstoff gemäß der Ansprüche 5 und 6, **dadurch gekennzeichnet, daß** bei einer durch weitere Druckentlastung des Steuerraums (21) ausgelösten Hubbewegung des Einspritzventilgliedes (34), welche den Hubweg h₁ (32) übersteigt, der Steuerraum (15) des Druckübersetzers (3) über die Steuerleitung (19) und die offenstehenden Steuerkanten (30, 31) mit dem zweiten niederdruckseitigen Rücklauf (26.2) verbindbar ist und eine Einspritzung von Kraftstoff in einen Brennraum (41) auf einem zweiten, höheren Druckniveau erfolgt.

9. Vorrichtung zum Einspritzen von Kraftstoff gemäß Anspruch 2, **dadurch gekennzeichnet, daß** das Ventilelement (28) mehrteilig ausgebildet ist und ein erstes Ventilteil (28.1) sowie ein zweites Ventilteil (28.2) umfaßt, von denen mindestens eines durch den im Steuerraum (21) des Einspritzventilgliedes (34) herrschenden Druck beaufschlagt ist.

10. Vorrichtung zum Einspritzen von Kraftstoff gemäß Anspruch 9, **dadurch gekennzeichnet, daß** das erste Ventilteil (28.1) im zweiten Ventilteil (28.2) geführt ist und zwischen einer Stirnseite (29) des ersten Ventilteils (28.1) und einem Hubanschlag (68) des zweiten Ventilteils (28.2) ein Hubweg h₁ (32) eingestellt ist.

11. Vorrichtung zum Einspritzen von Kraftstoff gemäß Anspruch 10, **dadurch gekennzeichnet, daß** das zweite Ventilteil (28.2) eine Steuerkante (30) aufweist, die mit einem Dichtsitz im hydraulischen Raum (63) zusammenwirkt.

12. Vorrichtung zum Einspritzen von Kraftstoff gemäß der Ansprüche 10 und 11, **dadurch gekennzeichnet, daß** bei Druckentlastung des Steuerraums (21) das erste Ventilteil (28.1) um den Hubweg h₁ (32) gegen den Anschlag (68) fährt und das Einspritzventilglied (34) eine Einspritzung von Kraftstoff in den Brennraum (41) auf einem ersten Druckniveau ausführt.

13. Vorrichtung zum Einspritzen von Kraftstoff gemäß der Ansprüche 10 und 11, **dadurch gekennzeichnet, daß** bei weiterer Druckentlastung des Steuerraums (21) das erste Ventilteil (28.1) nach Durchmessen des Hubweges h₁ (32) das zweite Ventilteil (281.2) am Dichtsitz im hydraulischen Raum (63) aufsteuert, der Steuerraum (15) über die Steuerleitung (19), und den hydraulischen Raum (63) niederdruckseitig entlastet und eine Einspritzung von Kraftstoff auf einem zweiten, höheren Druckniveau erfolgt.

14. Vorrichtung zum Einspritzen von Kraftstoff gemäß Anspruch 9, **dadurch gekennzeichnet, daß** eines der Ventilteile (28.1, 28.2) des mehrteiligen Ventilelementes (28) von einem Federelement (70) beaufschlagt in einen Dichtsitz im hydraulischen Raum (63) gestellt ist.

15. Vorrichtung zum Einspritzen von Kraftstoff gemäß der Ansprüche 9 und 14, **dadurch gekennzeichnet, daß** ein Kolbenfortsatz (66) des ersten Ventilteils (28.1) das zweite Ventilteil (28.2) einen Ringspalt (72) bildend durchsetzt und der Kolbenfortsatz (66) des ersten Ventilteils (28.1) das Einspritzventilglied (34) stirnseitig beaufschlagt.

16. Vorrichtung zum Einspritzen von Kraftstoff gemäß der Ansprüche 9 und 14, **dadurch gekennzeichnet, daß** zwischen dem zweiten Ventilteil (28.2) und dem Einspritzventilglied (34) ein Hubweg h₁ (32) vorgebbar ist, um welchen das Einspritzventilglied (34) bei Druckentlastung eines Steuerraums (21) zum Einspritzen von Kraftstoff auf einem ersten Druckniveau bewegbar ist.

17. Vorrichtung zum Einspritzen von Kraftstoff gemäß der Ansprüche 9 und 16, **dadurch gekennzeichnet, daß** bei einer weiteren Druckentlastung des Steuerraums (21) und einer dem Hubweg h₁ (32) übersteigenden Öffnungsbewegung des Einspritzventilgliedes (34), dieses das zweite Ventilteil (28.2) aus seinem Sitz im hydraulischen Raum (63) bewegt, und dem Steuerraum (15) des Druckübersetzers (3) über eine Steuerleitung (19) niederdruckseitig entlastet, so daß eine Einspritzung von Kraftstoff in den Brennraum (41) auf einem zweiten, höheren Druckniveau erfolgt.

## Claims

1. Device for the injection of fuel into a combustion space (41) of an internal combustion engine, with an injector body (5, 6) receiving an injection-valve member (34) which can be actuated by a control space (21) subjected to/relieved of pressure, this brought about via a control valve (25), and with a pressure intensifier (3) comprising a piston unit (17) which separates a working space (14) and a control space (15) and which acts upon a compression space (18) connected (9, 20) to a nozzle space (36) surrounding the injection-valve member (34), **characterized in that** the control space (15) of the pressure intensifier (3) is subjected to (2, 11, 12)/relieved of (19, 26, 64) pressure as a function of the stroke movement of the injection-valve member (34).

2. Device for the injection of fuel according to Claim 1, **characterized in that** the injection-valve member (34) is assigned a valve element (27, 28) which is movable within a hydraulic space (33, 63) into which a control line (19) from the control space (15) of the pressure intensifier (3) issues.

3. Device for the injection of fuel according to Claim 2, **characterized in that** the valve element (27, 28) arranged within the hydraulic space (33, 63) acts upon that end face of the injection-valve member (34) which faces away from the injection orifices (39) located on the combustion-space side.

4. Device for the injection of fuel according to Claim 2, **characterized in that** the valve element (27, 28) projects with a face (29, 60, 62) capable of being acted upon hydraulically into a control space (21) subjecting the injection-valve member (34) to pressure.

5. Device for the injection of fuel according to Claim 2, **characterized in that** the valve element (27) is of one-part design and has a control edge (30) which, with a control edge (31) on the hydraulic space (33), forms a slide seal.

6. Device for the injection of fuel according to Claim 2, **characterized in that** a return line (26.2, 64) branches off from the hydraulic space (33, 63) into the low-pressure region.

7. Device for the injection of fuel according to Claims 5 and 6, **characterized in that**, in the event of a stroke movement of the injection-valve member (34) which is triggered by the control space (21) being relieved of pressure and which is smaller than a stroke travel h₁ (32) - the overlap of the control edges (30, 31) -, the slide seal (30, 31) remains closed and an injection of fuel into a combustion space (41) at a first pressure level takes place.

8. Device for the injection of fuel according to Claims 5 and 6, **characterized in that**, in the event of a stroke movement of the injection-valve member (34) which is triggered by the control space (21) being further relieved of pressure and which exceeds the stroke travel h₁ (32), the control space (15) of the pressure intensifier (3) can be connected via the control line (19) and the open control edges (30, 31) to the second return (26.2) located on the low-pressure side and an injection of fuel into a combustion space (41) at a second higher pressure level takes place.

9. Device for the injection of fuel according to Claim 2, **characterized in that** the valve element (28) is of multi-part design and comprises a first valve part (28.1) and a second valve part (28.2), at least one of which is subjected to the pressure prevailing in the control space (21) of the injection-valve member (34).

10. Device for the injection of fuel according to Claim 9, **characterized in that** the first valve part (28.1) is guided in the second valve part (28.2), and a stroke travel h₁ (32) is set between one end face (29) of the first valve part (28.1) and a stroke stop (68) of the second valve part (28.2).

11. Device for the injection of fuel according to Claim 10, **characterized in that** the second valve part (28.2) has a control edge (30) which cooperates with a sealing seat in the hydraulic space (63).

12. Device for the injection of fuel according to Claims 10 and 11, **characterized in that**, when the control space (21) is relieved of pressure, the first valve part (28.1) moves up against the stop (68) by the amount of the stroke travel h₁ (32), and the injection-valve member (34) executes an injection of fuel into the combustion space (41) at a first pressure level.

13. Device for the injection of fuel according to Claims 10 and 11, **characterized in that**, when the control space (21) is further relieved of pressure, the first valve part (28.1) opens the second valve part (28.2) at the sealing seat in the hydraulic space (63) after the completion of the stroke travel h₁ (32) and relieves the control space (15) on the low pressure side via the control line (19) and the hydraulic space (63), and an injection of fuel at a second higher pressure level takes place.

14. Device for the injection of fuel according to Claim 9, **characterized in that** one of the valve parts (28.1, 28.2) of the multi-part valve element (28) is placed into a sealing seat in the hydraulic space (63) under the load of a spring element (70).

15. Device for the injection of fuel according to Claims 9 and 14, **characterized in that** a piston extension (66) of the first valve part (28.1) passes through the second valve part (28.2) so as to form an annular gap (72), and the piston extension (66) of the first valve part (28.1) acts upon the injection-valve member (34) on the end face.

16. Device for the injection of fuel according to Claims 9 and 14, **characterized in that**, between the second valve part (28.2) and the injection-valve member (34), a stroke travel h₁ (32) can be predetermined, by the amount of which the injection-valve member (34) can be moved for the injection of fuel at a first pressure level when a control space (21) is relieved of pressure.

17. Device for the injection of fuel according to Claims 9 and 16, **characterized in that**, when the control space (21) is further relieved of pressure and in the event of an opening movement of the injection-valve member (34) exceeding the stroke travel h₁ (32), the said injection-valve member moves the second valve part (28.2) out of its seat in the hydraulic space (63) and relieves the control space (15) of the pressure intensifier (3) on the low-pressure side via a control line (19), so that an injection of fuel into the combustion space (41) at a second higher pressure level takes place.

## Revendications

1. Dispositif pour injecter du carburant dans une chambre de combustion (41) d'un moteur à combustion interne comportant :
- un corps d'injecteur (5, 6) logeant un organe d'injecteur (34) manoeuvré en chargeant/déchargeant en pression une chambre de commande (21) grâce à une soupape de commande (25) et
- un démultiplicateur de pression (3) composé d'une unité de piston (17) qui sépare une chambre de travail (14) et une chambre de commande (15) et qui alimente une chambre de compression (18) reliée à une chambre de buses (36) entourant l'organe d'injecteur (34),
**caractérisé en ce que**
la chambre de commande (15) du démultiplicateur de pression (3) est chargée (2, 11, 12)/déchargée (19, 26, 64) en pression en fonction de la course de l'organe d'injecteur (34).

2. Dispositif pour injecter du carburant selon la revendication 1,
**caractérisé en ce que**
à l'organe d'injecteur (34) est associé un élément de soupape (27, 28) mobile à l'intérieur d'une chambre (33, 63) hydraulique dans laquelle débouche une conduite de commande (19) provenant de la chambre de commande (15) du démultiplicateur de pression (3).

3. Dispositif pour injecter du carburant selon la revendication 2,
**caractérisé en ce qu'**
l'élément de soupape (27, 28) placé à l'intérieur de la chambre (33, 63) hydraulique alimente le côté frontal - de l'organe d'injecteur (34) - détourné des orifices d'injection (39) côté chambre de combustion.

4. Dispositif pour injecter du carburant selon la revendication 2,
**caractérisé en ce que**
par une surface (29, 60, 62) sous action hydraulique, l'élément de soupape (27, 28) dépasse dans une chambre de commande (21) qui alimente en pression l'organe d'injecteur (34).

5. Dispositif pour injecter du carburant selon la revendication 2,
**caractérisé en ce que**
l'élément de soupape (27) forme une seule partie et est muni d'une rampe hélicoïdale (30) qui forme une garniture coulissante avec une rampe hélicoïdale (31) sur la chambre hydraulique (33).

6. Dispositif pour injecter du carburant selon la revendication 2,
**caractérisé en ce que**
une conduite de reflux (26.2, 64) venant de la chambre hydraulique (33, 63) aboutit dans la zone basse pression.

7. Dispositif pour injecter du carburant selon les revendications 5 et 6,
**caractérisé en ce que**
lorsque la course de l'organe d'injecteur (34) déclenchée du fait que la chambre de commande (21) est déchargée en pression est inférieure à une course h₁ (32) - qui recouvre les rampes hélicoïdales (30, 31), la garniture coulissante (30, 31) reste fermée et du carburant est injecté dans la chambre de combustion (41) à un premier niveau de pression.

8. Dispositif pour injecter du carburant selon les revendications 5 et 6,
**caractérisé en ce que**
lorsque du fait que la chambre de commande (21) est davantage déchargée en pression une course excessive de l'organe d'injecteur (34) dépasse la course h₁ (32), la chambre de commande (15) du démultiplicateur de pression (3) peut être reliée à la deuxième conduite de reflux (26.2) côté basse pression par la conduite de commande (19) et par les rampes hélicoïdales (30, 31) qui restent ouvertes, et du carburant est injecté dans une chambre de combustion (41) à un deuxième niveau de pression plus élevé.

9. Dispositif pour injecter du carburant selon la revendication 2,
**caractérisé en ce que**
l'élément de soupape (28) est composé de plusieurs parties et comprend une première partie de soupape (28.1) et une deuxième partie de soupape (28.2) dont au moins une est alimentée par la pression qui règne dans la chambre de commande (21) de l'organe d'injecteur (34).

10. Dispositif pour injecter du carburant selon la revendication 9,
**caractérisé en ce que**
la première partie de soupape (28.1) est guidée dans la deuxième partie de soupape (28.2), et
une course h₁ (32) est réglée entre un côté frontal (29) de la première partie de soupape (28.1) et une butée de course (68) de la deuxième partie de soupape (28.2).

11. Dispositif pour injecter du carburant selon la revendication 10,
**caractérisé en ce que**
la deuxième partie de soupape (28.2) présente une rampe hélicoïdale (30) qui coopère avec un siège d'étanchéité dans la chambre hydraulique (63).

12. Dispositif pour injecter du carburant selon les revendications 10 et 11,
**caractérisé en ce que**
lorsque la chambre de commande (21) est déchargée en pression, la première partie de soupape (28.1) parcourt la course hi (32) vers la butée (68) et l'organe d'injecteur (34) injecte du carburant dans la chambre de combustion (41) à un premier niveau de pression.

13. Dispositif pour injecter du carburant selon les revendications 10 et 11,
**caractérisé en ce que**
lorsque la chambre de commande (21) est davantage déchargée en pression, la première partie de soupape (28.1) après avoir parcouru la course h₁ (32) déplace la deuxième partie de soupape (28.2) sur le siège d'étanchéité dans la chambre hydraulique (63), décharge la chambre de commande (15) par l'intermédiaire de la conduite de commande (19) et par la chambre hydraulique (63) côté basse pression, et du carburant est injecté à un deuxième niveau de pression plus élevé.

14. Dispositif pour injecter du carburant selon la revendication 9,
**caractérisé en ce qu'**
une des parties de soupape (28.1, 28.2) de l'élément de soupape (28) en plusieurs parties est manoeuvrée par un élément de ressort (70) et est placée dans un siège d'étanchéité dans la chambre hydraulique (63).

15. Dispositif pour injecter du carburant selon les revendications 9 et 14,
**caractérisé en ce qu'**
un prolongement de piston (66) de la première partie de soupape (28.1) traverse la deuxième partie de soupape (28.2) en formant un intervalle annulaire (72), et
le prolongement de piston (66) de la première partie de soupape (28.1) manoeuvre frontalement l'organe d'injecteur (34).

16. Dispositif pour injecter du carburant selon les revendications 9 et 14,
**caractérisé en ce qu'**
on peut prédéfinir entre la deuxième partie de soupape (28.2) et l'organe d'injecteur (34) une course h₁ (32) de laquelle l'organe d'injecteur (34) peut se déplacer lorsqu'une chambre de commande (21) est déchargée en pression afin d'injecter du carburant à un premier niveau de pression.

17. Dispositif pour injecter du carburant selon la revendication 9 et 16,
**caractérisé en ce que**
lorsque la chambre de commande (21) est davantage déchargée en pression et que l'organe d'injecteur (34) a un mouvement d'ouverture qui dépasse la course h₁ (32), cet organe d'injecteur fait sortir la deuxième partie de soupape (28.2) de son siège dans la chambre hydraulique (63) et décharge côté basse pression la chambre de commande (15) du démultiplicateur de pression (3) par l'intermédiaire d'une conduite de commande (19), de sorte que du carburant est injecté dans la chambre de combustion (41) à un deuxième niveau de pression plus élevé.
